# EUROPÄISCHE PATENTSCHRIFT

(11) **EP 0 149 739 B1**
(45) Veröffentlichungstag und Bekanntmachung des Hinweises auf die Patenterteilung: **03.08.1988**
(21) Anmeldenummer: 84113342.4
(22) Anmeldetag: 06.11.1984
(51) Int. Cl.: B41J 3/04

(54) **Verfahren und Anordnung für das Tintenzuführsystem eines Tintenstrahldruckers**
Method and apparatus for the ink supply in an ink jet printer
Méthode et appareil pour l'alimentation en encre d'une imprimante à projection d'encre

(30) Priorität: 20.01.1984 CH 251/84
(43) Veröffentlichungstag der Anmeldung: 31.07.1985
(73) Patentinhaber: Codi-Jet Markierungs Systeme GmbH, D-7768 Stockach 1 (DE)
(72) Erfinder: Kohler, Franz, Dr., D-7758 Meersburg (DE)
(74) Vertreter: Weiss, Peter, Dr. rer.nat.

(56) Entgegenhaltungen:
- US-A- 3 761 941
- US-A- 3 836 912
- US-A- 3 852 768
- US-A- 3 953 860
- US-A- 4 063 252

## Beschreibung

Die Erfindung betrifft ein Verfahren zum Überwachen und Regeln der Tropfengeschwindigkeit in dem Tintenzuführsystem eines Tintenstrahldruckers und eine Anordnung gemäß Oberbegriff des Anspruchs 3.

In der DE-C 24 11 822 ist eine Steueranordnung für einen Tintenstrahldrucker beschrieben, welche für die Ermittlung der Schreibkopfgeschwindigkeit einen Tachogenerator und zur Differenzierung von entsprechenden Signalen eine erste und eine zweite Differenzierstufe umfaßt. Mit dieser Anordnung soll ein von Zeichen zu Zeichen intermittierender Schreibbetrieb mit guter Schriftqualität erreicht werden.

Die weiteren bekannten Verfahren und Anordnungen zum Regeln der Tropfengeschwindigkeit für Tintenstrahldrucker der genannten Art (z. B. US-A-4 063 252) sind nicht geeignet, die der Erfindung zugrundeliegende Aufgabe zu lösen, welche im wesentlichen darin besteht, unter Berücksichtigung der im Betrieb sich ständig ändernden und die Betriebssicherheit des Tintenstrahldruckers beeinflussenden rheologischen Tinten-Eigenschaften eine exakte Überwachung und Regelung des Tintenzuführsystems zu gewährleisten.

Gelöst wird die Aufgabe bezüglich des Verfahrens dadurch, daß
- während der schreib- oder aufzeichnungsfreien Zwischenzeit (PHASING) eine erste, relativ geringe Anzahl Tropfen schwach geladen wird und eine zweite, annähernd doppelt so große Anzahl Tropfen ungeladen bleibt,
- ein zur Tropfengeschwindigkeit der ersten, schwach geladenen Tropfen annähernd proportionales Signal ermittelt und zur Überwachung und Regelung der Tropfengeschwindigkeit verwendet wird.
Die erfindungsgemäße Anordnung ist gekennzeichnet durch das Merkmal im kennzeichnenden Teil des Anspruchs 3. Weitere Merkmale der Erfindung ergeben sich aus der folgenden Beschreibung in Verbindung mit der Zeichnung und den Patentansprüchen.

Die Erfindung wird nachstehend anhand der Zeichnung beschrieben. In der als Blockschaltbild dargestellten Zeichnung ist mit 50 ein Tintenzuführsystem für einen Tintenstrahldrucker bezeichnet. Das Tintenzuführsystem 50 umfaßt im wesentlichen einen Spritzkörper 1 mit zugeordnetem Düsenelement 2, eine Ladungselektrode 3, einen Ladungsdetektor 4, eine Ablenkelektrode 5, einen Tropfenfänger 6 sowie einen Vorratsbehälter 7 für die Tinte 7'. Die Tinte 7' wird mittels einer ersten Pumpe 13 über eine Rohrleitung 9, 9' dem Spritzkörper 1 zugeführt, während die von dem Tropfenfänger 6 aufgefangene Tinte mittels einer zweiten Pumpe 14 über eine Rohrleitung 8, 8' dem Vorratsbehälter 7 wieder zugeführt wird.

Weitere Bauelemente des Tintenzuführsystems 50 sind eine Steuereinheit 15, ein Taktgenerator 17, ein erster Verstärker 18, ein zweiter Verstärker 16 sowie eine Anzeigeeinrichtung 19, welche zur Erfassung der Tropfengeschwindigkeit vorgesehen ist. Der Taktgenerator 17 steht einerseits über eine Leitung 25 mit der Steuereinheit 15 und andererseits unter Zwischenschaltung des ersten Verstärkers 18 über eine Leitung 26, 26' mit dem Spritzkörper 1 in Wirkverbindung. Die Ladungselektrode 3 steht über eine erste Ausgangsleitung 27 und der Ladungsdetektor 4 unter Zwischenschaltung des zweiten Verstärkers 16 über eine Zuführleitung 28, 28' mit der Steuereinheit 15 in Wirkverbindung. Weiterhin steht die Steuereinheit 15 über eine dritte Ausgangsleitung 29 mit der Meßeinrichtung 19 und über eine zweite Ausgangsleitung 30 mit der ersten Pumpe 13 in Wirkverbindung.

An dieser Stelle sei darauf hingewiesen, daß zur besseren Unterscheidung der einzelnen Leitungen, die die Tinte von dem Vorratsbehälter 7 zum Spritzkörper 1 sowie vom Tropfenfänger 6 zum Vorratsbehälter 7 führenden Rohrleitungen 9, 9' und 8, 8' als voll ausgezogene Linien dargestellt sind. Die beispielsweise einen elektrischen Impuls oder dergleichen auf die einzelnen Elemente übermittelnden Leitungen 25, 26, 26', 27, 28, 28', 29 und 30 sind als gestrichelte Linien dargestellt.

Die Wirkungsweise des erfindungsgemäßen Tintenzuführsystems 50 wird nachstehend beschrieben: In an sich bekannter Weise wird aus dem Vorratsbehälter 7 mit Hilfe der ersten Pumpe 13 oder einer nicht näher dargestellten Druckquelle dem Spritzkörper 1 die Tinte zugeführt. Bei diesem Vorgang wird gleichzeitig der mit eingebautem, nicht näher dargestelltem Schwingelement versehene Spritzkörper 1 von dem Taktgenerator 17 über die Leitung 26, 26' und dem Verstärker 18 derart betätigt, daß mit Hilfe des Systemdrucks an der Austrittsöffnung 2' des Düsenelements 2 ein Tintenstrahl S erzeugt und der aus der Ladungselektrode 3 und dem Ladungsdetektor 4 gebildeten Baueinheit 10 zugeführt wird. Durch die Ultraschallanregung des Spritzkörpers 1 mittels des nicht dargestellten Schwingelements wird der Tintenstrahl S im Bereich der Ladungselektrode 3 in einzelne Tropfen T zerlegt und mit unterschiedlicher Ladung versehen als Tropfen T' dem Ladungsdetektor 4 und anschließend der Ablenkelektrode 5 zugeführt. Beim Durchfliegen des Ladungsdetektors 4 werden die Tropfen T' überprüft und das Ergebnis als Influenzsignal 1 über die Zuführleitung 28 dem zweiten Verstärker 16 und über die Zuführleitung 28' als Influenzsignal 1' zur Auswertung der Steuereinheit 15 zugeführt. Das von der Steuereinheit 15 ausgewertete und gegebenenfalls korrigierte Signal A wird wiederum über die erste Ausgangsleitung 27 der Ladungselektrode 3 zugeführt, von welcher die Tropfen T mit entsprechend korrigierter Ladung versehen werden.

Für den Aufzeichnungsvorgang werden die von dem Ladungsdetektor 4 der Ablenkelektrode 5 zugeführten Tropfen T' beim Durchfliegen der Ablenkelektrode 5 gleichwertig ihrer Ladung elektrostatisch als Tropfen T' entsprechend dem Schriftbild auf die jeweilige Bahn B abgelenkt und auf einen, zur besseren Darstellung um 90° versetzt zum Zuführsystem dargestellten, Aufzeichnungsträger 20 (Schreibfolie) aufgespritzt. Hierbei werden die für den Aufzeichnungsvorgang nicht benötigten und somit auch nicht abgelenkten Tropfen T" von dem Fängerrohr 6 aufgefangen und über die Rohrleitung 8, 8' mittels der zweiten Pumpe 14 wieder dem Tinten-Vorratsbehälter 7 zugeführt.

Bei dem beschriebenen Tintenzuführsystem 50 werden die die Baueinheit 19 durchfliegenden Tropfen T' von dem Ladungsdetektor erfaßt und entsprechend der Tropfengeschwindigkeit als Influenzsignal 1, I' der Steuereinheit 15 zugeführt. Mittels der dritten Ausgangsleitung 29 wird der mit der Steuereinheit 15 in Wirkverbindung stehenden Anzeigeeinrichtung 19 ein Signal G zur Überwachung der Tropfengeschwindigkeit zugeführt. Das am Ladungsdetektor 4 anliegende Influenzsignal I, I' kann demzufolge einerseits zur Überwachung der Tropfengeschwindigkeit und andererseits gekoppelt mit einem über die zweite Ausgangsleitung 30 im wesentlichen auf die erste Pumpe 13 wirkenden Signal A' zur Tintendrucksteuerung und Regelung der Geschwindigkeit der Tintentropfen T verwendet werden.

Bei dem erfindungsgemäß aufgebauten Tintenzuführsystem 50 wird die Geschwindigkeit des Tintenstrahls S in der schreib- oder aufzeichnungsfreien Zwischenzeit (PHASING) überprüft und neu eingeregelt. Hierdurch können rheologische Änderungen der Tinte in weiten Bereichen ausgeglichen und die Störanfälligkeit des gesamten Systems auf ein Minimum verringert werden. Ein bevorzugter Regelungsablauf erfolgt in der Weise, daß während der schreib- und aufzeichnungsfreien Zwischenzeit eine erste Anzahl Tropfen T von der Ladungselektrode 3 schwach geladen wird und eine zweite Anzahl Tropfen T ungeladen bleiben, wobei als erste Anzahl drei aufeinanderfolgende Tropfen T und als zweite Anzahl fünf folgende Tropfen T gewählt werden. Die jeweilige Ladung der ersten Anzahl Tropfen T (drei Tropfen T) wird vorzugsweise nur so groß gewählt, daß die Ablenkung der Tropfen gerade noch im Mündungsbereich des Tropfenfängers 6 liegt.

Mit der Ladung der vorstehend beschriebenen Tropfenfolge wird im wesentlichen an dem Ladungsdetektor 4 ein bevorzugtes, auf den Tintenzuführ-Regelungsablauf wirkendes Wechselspannungssignal erreicht, welches Signal in der Steuereinheit 15 gleichgerichtet und dem Regelkreis als Regelgröße zugeführt wird.

## Patentansprüche

1. Verfahren zum Überwachen und Regeln der Tropfengeschwindigkeit in dem Tintenzuführsystem eines Tintenstrahldruckers, dadurch gekennzeichnet, daß
- während der schreib- oder aufzeichnungsfreien Zwischenzeit (PHASING) eine erste, relativ geringe Anzahl Tropfen schwach geladen wird und eine zweite, annähernd doppelt so große Anzahl Tropfen ungeladen bleibt,
- ein zur Tropfengeschwindigkeit der ersten, schwach geladenen Tropfen annähernd proportionales Signal ermittelt und zur Überwachung und Regelung der Tropfengeschwindigkeit verwendet wird.

2. Verfahren zum Überwachen und Regeln der Tropfengeschwindigkeit nach Anspruch 1, dadurch gekennzeichnet, daß
- der Tintenstrahl in drei aufeinanderfolgende, die erste, schwach geladene Anzahl bildende und in fünf nachfolgende, die zweite, ungeladene Anzahl bildende Tropfenfolgen unterteilt wird, und
- die Ladung der ersten drei Tropfen nur so groß ist, daß die daraus resultierende Ablenkung noch im Mündungsbereich eines Tropfenfängers liegt.

3. Anordnung für das Tintenzuführsystem (50) eines Tintenstrahldruckers, mit einem Spritzkörper (1), einer Ladungselektrode (3), einem Ladungsdetektor (4), einer Ablenkelektrode (5) sowie mit einem Tropfenfänger (6),
-einer Steuereinheit (15) mit einer Zuführleitung (28, 28') für ein Influenzsignal (I) vom Ladungsdetektor (4) und mindestens einer ersten Ausgangsleitung (27) für Signale (A) aus der Steuereinheit (15) zur Regelung der elektrischen Ladung an der Ladungselektrode (3), gekennzeichnet durch
- eine zweite Leitung (30) für geschwindigkeitsabhängige, elektrische Signale (A') vom Ladungsdetektor (4) zur Regelung der Pumpe (30) und somit der Geschwindigkeit der vom Spritzkörper (1) abgegebenen Tintentropfen T.

4. Anordnung für das Tintenzuführsystem (50) nach Anspruch 3, gekennzeichnet durch
- eine dritte Ausgangsleitung (29) für geschwindigkeitsabhängige Signale (G) aus der Steuereinheit (15) zur Anzeige der Tropfengeschwindigkeit in einer Anzeigeeinrichtung (19).

5. Anordnung für das Tintenzuführsystem (50) nach Anspruch 3, gekennzeichnet durch einen an die Zuführleitung (28, 28') angeschlossenen Verstärker (16) zur Erzeugung eines verstärkten Influenzsignals (I').

## Claims

1. Method for monitoring and regulating the drop speed in the ink supply system of an ink jet printer, characterised in that
- during the writing- or recording-free time interval (PHASING) a first, comparatively small number of drops are slightly charged and a second, approximately twice as large, number of drops remain not charged,
- a signal which is approximately proportional to the drop speed of the first slightly charged drops is detected and used to monitor and regulate the drop speed.

2. Method for monitoring and regulating the drop speed according to claim 1, characterised in that
- the ink jet is divided into three consecutive series of drops which form the first slightly charged number and into five subsequent series of drops which form the second non-charged number and
- the charge of the first three drops is only so great that the deflection resulting therefrom still lies in the mouth area of a drop collector.

3. Arrangement for the ink supply system (50) of an ink jet printer having a spray body (1), a charge electrode (3), a charge detector (4), a deflecting electrode (5) and also with a drop collector (6),
- a control unit (15) with a supply line (28, 28') for an influence signal (I) from the charge detector (4) and at least one first output line (27) for signals (A) from the control unit (15) for regulating the electric charge at the charge electrode (3), characterised by
- a second line (30) for speed-dependent electric signals (A') from the charge detector (4) for regulating the pump (30) and otherwise the speed of the ink drops (T) emitted from the spray body (1).

4. Arrangement for the ink supply system (50) according to claim 3, characterised by
- a third output line (29) for speed-dependent signals (G) from the control unit (15) for displaying the drop speed in a display device (19).
5. Arrangement for the ink supply system (50) according to claim 3, characterised by an amplifier (16) connected to the supply line (28, 28') for the generation of an amplified influence signal (I').

## Revendications

1. Méthode pour contrôler et régler la vitesse des gouttes dans l'alimentation en encre d'une imprimante à projection d'encre, caractérisée en ce que:
«- pendant le temps intermédiaire («_{P}HASING») sans écriture ou enregistrement, un premier nombre relativement petit de gouttes est faiblement chargé et un second nombre de gouttes approximativement deux fois plus grand reste non-chargé;
- un signal approximativement proportionnel à la vitesse de gouttes des premières gouttes faiblement chargées est capté et utilisé pour contrôler et régler la vitesse des gouttes.

2. Méthode pour contrôler et régler la vitesse des gouttes selon la revendication 1, caractérisée en ce que:
- le jet d'encre est divisé en trois gouttes successives formant le premier nombre faiblement chargé, et en cinq gouttes successives suivantes formant le second nombre non-chargé, et
- la charge des trois premières gouttes est juste assez grande pour que la déviation qui en résulte se situe encore dans la zone où débouche un séparateur de gouttes.

3. Appareil pour le système (50) d'alimentation en encre d'une imprimante à projection d'encre, comportant un corps de projection (1), une électrode de charge (3), un détecteur de charge (4), une électrode de déviation (5) ainsi qu'un séparateur de gouttes (6), et comportant également une unité de commande (15) pourvue d'une ligne d'amenée (28, 28') pour un signal d'influence (I) du détecteur de charge (4), et au moins une première ligne de sortie (27) pour des signaux (A) provenant de l'unité de commande (15):, en vue de régler la charge électrique sur l'électrode de charge (3), appareil caractérisé par:
- une seconde ligne (30) pour des signaux électriques (A'), fonction de la vitesse, du détecteur de charge (4), en vue de régler la pompe (13) et par suite la vitesse des gouttes d'encre (T) fournies par le corps de projection (1).

4. Appareil pour le système (50) d'alimentation en encre selon la revendication 3, caractérisé par:
- une troisième ligne de sortie (29) pour des signaux (G), fonction de la vitesse, provenant de l'unité de commande (15), en vue d'indiquer la vitesse des gouttes dans un dispositif indicateur (19).

5. Appareil pour le système (50) d'alimentation en encre selon la renvendication 3, caractérisé par un amplificateur (16) raccordé à la ligne d'amenée (28, 28') en vue de produire un signal d'influence (1') amplifié.
